# EUROPÄISCHE PATENTSCHRIFT

(11) **EP 0 364 960 B1**
(45) Veröffentlichungstag und Bekanntmachung des Hinweises auf die Patenterteilung: **01.03.1995**
(21) Anmeldenummer: 89119270.0
(22) Anmeldetag: 17.10.1989
(51) Int. Cl.: G10K 11/16

(54) **Schalldämmeinrichtung**
Sound damping arrangement
Dispositif d'amortissement du son

(30) Priorität: 21.10.1988 DE 3835949
(43) Veröffentlichungstag der Anmeldung: 25.04.1990
(73) Patentinhaber: Müller-BBM GmbH, D-82152 Planegg (DE)
(72) Erfinder: Saalfeld, Michael, D-8000 München 50 (DE)
(74) Vertreter: Schmidt-Evers, Jürgen, Dipl.-Ing.

(56) Entgegenhaltungen:
- EP-A- 0 197 385
- DE-A- 2 610 212

## Beschreibung

Die Erfindung betrifft eine Schalldämmeinrichtung zur Dämmung von Körperschall unterschiedlicher Aggregate, z.B. Motoren, bestehend aus einer Deckplatte, einer elastischen Schicht und einer massiven Schicht.

Eine derartige Schalldämmeinrichtung ist durch die EP-A2 0197 385 bekannt. Bei dieser bekannten Schalldämmeinrichtung ist nicht nur die elastische Schicht, sondern auch die als Zwischenschicht vorgesehene massive Schicht plattenförmig ausgebildet; ferner ist eine besondere Verbindung zwischen der massiven Schicht und der elastischen Schicht nicht vorgesehen. Die Folge hiervon ist, daß eine Beeinflussung der Resonanzfrequenz der massiven Schicht nicht möglich ist. Die Lage der Resonanzfrequenz ist indessen von entscheidender Bedeutung für die Körperschalldämmung.

Die Erfindung, wie sie im Anspruch 1 gekennzeichnet ist, löst die Aufgabe, eine Schalldämmeinrichtung der eingangs genannten Art zu schaffen, bei der eine Beeinflussung bzw. Veränderung der Resonanzfrequenz der massiven Schicht möglich ist.

Die durch die Erfindung erreichbaren Vorteile sind im wesentlichen darin zu sehen, daß infolge der zylindrischen, d.h. ringförmigen Ausbildung der massiven Schicht im Zusammenwirken mit den zwischen dieser ringförmigen massiven Schicht und der elastischen Schicht angeordneten Verbindungsmitteln die Möglichkeit gegeben wird, durch Variieren der Stärke der vorzugsweise elastischen Verbindungsmittel problemlos die Resonanzfrequenz der ringförmigen massiven Schicht verändern zu können.

Vorteilhafte Weiterbildungen der Erfindung sind in den Unteransprüchen angegeben und nachstehend erläutert.

In der Zeichnung ist eine Ausführungsform der Erfindung beispielsweise dargestellt.

Die einzige Figur zeigt eine Schalldämmeinrichtung nach der Erfindung im Schnitt.

Die dargestellte Schalldämmeinrichtung zur Dämmung von Körperschall unterschiedlicher Aggregate, z.B. Motoren, besteht aus einer Deckplatte 5, einer elastischen Schicht 6e und einer massiven Schicht 7c.

Ferner ist eine Bodenplatte 5a unterhalb der elastischen Schicht 6e und eine in etwa zylindrische massive Schicht 7c vorgesehen. Die etwa zylindrische massive Schicht 7c umgibt die elastische Schicht 6e mit Abstand, wobei die massive Schicht 7c an der elastischen Schicht 6e durch Verbindungsmittel 4 gehalten ist.

Die Verbindungsmittel 4 bestehen zweckmäßig aus elastischem Material, z.B. Gummi.

Wie die Zeichnung zeigt, ragen die Verbindungsmittel 4 in die massive Schicht 7c hinein. Dabei besteht die massive Schicht 7c aus zwei gleich großen, koaxial hintereinander angeordneten Ringen, wobei die Verbindungsmittel 4 in die Fugen zwischen den aneinander zugekehrten Stirnseiten der Ringe hineinragen. Die Verbindungsmittel sind gewissermaßen zwischen den beiden Ringen eingeklemmt, wofür die die massive Schicht 7c bildenden Ringe in geeigneter Weise miteinander vernietet oder verschraubt sind.

Die Verbindungsmittel 4 können aus mehreren um den Umfang der elastischen Schicht 6e verteilt angeordneten Laschen oder Stegen bestehen. Die Verbindungsmittel 4 können aber auch aus einem sich um den Umfang der elastischen Schicht 6e erstreckenden Ringen bestehen.

Sowohl die Deckplatte 5 als auch die Bodenplatte 5a sind mit Befestigungsmitteln 8a versehen, die durch vorspringende Gewindebolzen gebildet sind.

Die Verbindungsmittel 4 können durch separate Bauteile gebildet sein. Zweckmäßigerweise können die Verbindungsmittel 4 aber auch mit der elastischen Schicht 6e einstückig sein.

## Patentansprüche

1. Schalldämmeinrichtung zur Dämmung von Körperschall unterschiedlicher Aggregate, z.B. Motoren, bestehend aus einer Deckplatte (5), einer elastischen Schicht (6e) und einer massiven Schicht (7c),
gekennzeichnet durch eine Bodenplatte (5a) unterhalb der elastischen Schicht (6e) und eine in etwa zylindrische massive Schicht (7c), die die elastische Schicht (6e) mit Abstand umgibt, wobei die massive Schicht (7c) an der elastischen Schicht (6e) durch Verbindungsmittel (4) gehalten ist.

2. Schalldämmeinrichtung nach Anspruch 1,
dadurch gekennzeichnet,
daß die Verbindungsmittel (4) aus elastischem Material, z.B. Gummi bestehen.

3. Schalldämmeinrichtung nach Anspruch 1 oder 2,
dadurch gekennzeichnet,
daß die Verbindungsmittel (4) in die massive Schicht (7c) hineinragen.

4. Schalldämmeinrichtung nach einem der Ansprüche 1 bis 3,
dadurch gekennzeichnet,
daß die massive Schicht (7c) aus zwei koaxial hintereinander angeordneten Ringen besteht, wobei die Verbindungsmittel (4) in die Fuge zwischen den einander zugekehrten Stirnseiten der Ringe hineinragen.

5. Schalldämmeinrichtung nach Anspruch 4,
dadurch gekennzeichnet,
daß die die massive Schicht (7c) bildenden Ringe miteinander vernietet oder verschraubt sind.

6. Schalldämmeinrichtung nach einem der Ansprüche 1 bis 5,
dadurch gekennzeichnet,
daß die Verbindungsmittel (4) aus mehreren um den Umfang der elastischen Schicht (6e) verteilten Laschen oder Stegen bestehen.

7. Schalldämmeinrichtung nach einem der Ansprüche 1 bis 5,
dadurch gekennzeichnet,
daß die Verbindungsmittel (4) aus einem sich um den Umfang der elastischen Schicht (6e) erstreckenden Ring bestehen.

8. Schalldämmeinrichtung nach einem der Ansprüche 1 bis 7,
dadurch gekennzeichnet,
daß sowohl die Deckplatte (5) als auch die Bodenplatte (5a) mit Befestigungsmitteln (8a) versehen sind.

9. Schalldämmeinrichtung nach Anspruch 8,
dadurch gekennzeichnet,
daß die Befestigungsmittel (8a) durch vorspringende Gewindebolzen gebildet sind.

10. Schalldämmeinrichtung nach einem der Ansprüche 1 bis 9,
dadurch gekennzeichnet,
daß die Verbindungsmittel (4) durch separate Bauteile gebildet sind.

11. Schalldämmeinrichtung nach einem der Ansprüche 1 bis 9,
dadurch gekennzeichnet,
daß die Verbindungsmittel (4) mit der elastischen Schicht (6e) einstückig sind.

## Claims

1. Sound deadening arrangement for the deadening of structure-borne sound of different aggregates e.g. motors, comprising a cover plate (5), an elastic layer (6e) and a massive layer (7c),
characterised by a base plate (5a) below the elastic layer (6e) and an approximately cylindrical massive layer (7c) which surrounds the elastic layer (6e) at a spacing, the massive layer (7c) being held on the elastic layer (6e) by connecting means (4).

2. Sound deadening arrangement according to claim 1,
characterised in that,
the connecting means (4) consist of elastic material, e.g. rubber.

3. Sound deadening arrangement according to claim 1 or 2,
characterised in that,
the connecting means (4) project into the massive layer (7c).

4. Sound deadening arrangement according to any of claims 1 to 3,
characterised in that,
the massive layer (7c) comprises two rings arranged coaxially one behind the other, the connecting means (4) projecting into the seam between the end faces of the rings which confront one another.

5. Sound deadening arrangement according to claim 4,
characterised in that,
the rings which form the massive layer (7c) are rivetted or bolted to one another.

6. Sound deadening arrangement according to any of claims 1 to 5,
characterised in that,
the connecting means (4) comprise several straps or webs distributed around the perimeter of the elastic layer (6e).

7. Sound deadening arrangement according to any of claims 1 to 5,
characterised in that,
the connecting means (4) comprise a ring which extends around the perimeter of the elastic layer (6e).

8. Sound deadening arrangement according to any of claims 1 to 7,
characterised in that,
the cover plate (5) and the base plate (5a) are both provided with fastening means (8a).

9. Sound deadening arrangement according to claim 8,
characterised in that,
the fastening means (8a) are formed by projecting threaded bolts.

10. Sound deadening arrangement according to any of claims 1 to 9,
characterised in that,
the connecting means (4) are formed by separate components.

11. Sound deadening arrangement according to claims 1 to 9,
characterised in that,
the connecting means (4) are integrally formed with the elastic layer (6e).

## Revendications

1. Dispositif amortisseur de bruit pour amortir le bruit de divers ensembles tels que des moteurs, se composant d'une plaque de couverture (5), d'une couche élastique (6e) et d'une couche massive (7c),
**caractérisé** par une plaque de fond (5a) sous la couche élastique (6e) et par une couche massive (7c) approximativement cylindrique, qui entoure à distance la couche élastique (6e), la couche massive (7c) étant maintenue sur la couche élastique (6e) par des moyens de liaison (4).

2. Dispositif amortisseur de bruit selon la revendication 1, caractérisé en ce que les moyens de liaison (4) sont en matériau élastique, par exemple en caoutchouc.

3. Dispositif amortisseur de bruit selon la revendication 1 ou 2, caractérisé en ce que les moyens de liaison (4) entrent dans la couche massive (7c).

4. Dispositif amortisseur de bruit selon une des revendications 1 à 3, caractérisé en ce que la couche massive (7c) se compose de deux anneaux disposés coaxialement l'un derrière l'autre, les moyens de liaison (4) entrant dans le joint entre les faces frontales des anneaux tournées l'une vers l'autre.

5. Dispositif amortisseur de bruit selon la revendication 4, caractérisé en ce que les anneaux constituant la couche massive (7c) sont rivetés ou vissés l'un avec l'autre.

6. Dispositif amortisseur de bruit selon une des revendications 1 à 5, caractérisé en ce que les moyens de liaison (4) consistent en plusieurs languettes ou barrettes réparties autour de la périphérie de la couche élastique (6e).

7. Dispositif amortisseur de bruit selon une des revendications 1 à 5, caractérisé en ce que les moyens de liaison (4) consistent en un anneau s'étendant autour de la périphérie de la couche élastique (6e).

8. Dispositif amortisseur de bruit selon une des revendications 1 à 7, caractérisé en ce que la plaque de couverture (5) ainsi que la plaque de fond (5a) sont munies de moyens de fixation (8a).

9. Dispositif amortisseur de bruit selon la revendication 8, caractérisé en ce que les moyens de fixation (8a) sont constitués par des goujons filetés saillants.

10. Dispositif amortisseur de bruit selon une des revendications 1 à 9, caractérisé en ce que les moyens de liaison (4) sont constitués d'éléments séparés.

11. Dispositif amortisseur de bruit selon une des revendications 1 à 9, caractérisé en ce que les moyens de liaison (4) sont faits d'une seule pièce avec la couche élastique (6e).
